# EUROPÄISCHE PATENTSCHRIFT

(11) **EP 0 189 828 B1**
(45) Veröffentlichungstag und Bekanntmachung des Hinweises auf die Patenterteilung: **02.05.1990**
(21) Anmeldenummer: 86100746.6
(22) Anmeldetag: 21.01.1986
(51) Int. Cl.: B65H 29/04

(54) **Kettenförderer für den Ausleger von Druckmaschinen**
Chain conveyor for the delivery system of printing machines
Transporteur à chaînes pour le dispositif de sortie des machines à imprimer

(30) Priorität: 26.01.1985 DE 3502663
(43) Veröffentlichungstag der Anmeldung: 06.08.1986
(73) Patentinhaber: M.A.N.-ROLAND Druckmaschinen Aktiengesellschaft, 63012 Offenbach (DE)
(72) Erfinder: Kemmerer, Klemens, D-6453 Seligenstadt (DE); Gensheimer, Valentin, D-6052 Mühlheim/Main (DE); Melzer, Rudolf, D-6452 Hainburg (DE)
(74) Vertreter: Marek, Joachim, Dipl.-Ing.

(56) Entgegenhaltungen:
- DE-A- 2 424 917
- US-A- 4 111 123
- US-A- 4 155 305

## Beschreibung

Die Erfindung betrifft Kettenförderer für den Ausleger von Druckmaschinen, bei denen die Greifersysteme von Endlostransportketten getragen werden, wobei jedes Greifersystem über Verbindungslaschen, die mittels Bolzen an der Transportkette gehaltert sind, an der Transportkette befestigt ist und aus einem einteiligen, trapezförmigen Aluminiumgrundkörper gebildet ist.

Ein Kettenförderer dieser Gattung ist durch die US-A-4111 123 bekannt. Dieser ist aber aufwendig in der Herrstellung und nicht genugend kompakt.

Es sind die unterschiedlichsten Kettenförderer bekannt geworden, z.B. unter der DE-OS 2 424 917 ein Kettenförderer, der unmittelbar von Endlosketten getragen wird und der von vier aufeinanderfolgenden Kettenrollenbolzen jeweils zwei benachbarte Bolzen eine gemeinsame Verbindungslasche tragen, die jege mit einem achsparallel zu den Kettenbolzen und nach der Maschinenmitte gerichteten das Greifersystem tragenden Zapfen versehen ist. Das Greifersystem setzt sich aus einer Greiferwelle und einem Tragrohr zusammen. Auf dem Tragrohr sind einzelne Greiferauflagen befestigt. Die Befestigung der Greiferauflagen erfolgt durch Verschrauben. Weiterhin sind auf dem Tragrohr Lagerungen für die Führung und Halterung der Greiferwelle vorgesehen, wobei diese mit Stiften befestigt sind. Die Montage dieser Greiferauflagen und Lagerungen am Tragrohrwaren sehr aufwendig und damit sehr teuer. Hauptsächlich durch das genaue Ausrichten und Justieren dieser vielen Einzelteile. Weiterhin konnten die Verschraubungen sich nach einiger Betriebszeit lösen, wenn sie nicht ordnungsgemöß verschraubt oder gesichert worden waren.

Ausgehend von diesem Stand der Technik liegt der Erfindung die Aufgabe zugrunde, einen Kettenförderer anzugeben, der verdrehsteif und biegesteif ist und im Umlenkbereich der Kettenförderer geringe Massenkräfte auch bei hohen Maschinendrehzahlen aufweist.

Die Lösung der gestellten Aufgabe wird bei einem Kettenförderer der eingangs genannten Gattung neuerungsgemäß dadurch erreicht, daß der Aluminiumgrundkörper angegossene Erhebungen aufweist, wobei die lange Unterseite des trapezförmigen Aluminiumgrundkörpers gegenüber der kräfteaufnehmenden mit den angegossenen Erhebungen versehenen Seite angeordnet ist und daß etwa im Schwerpunkt des Aluminiumgrundkörpers über seine gesamte Länge ein eingegossenes Stahlrohr angeordnet ist, das annähernd gleiche Abstände zur Außenhülle des Aluminiumgrundkörpers aufweist.

Das Greifersystem ist aus einem einteiligen Aluminiumgrundkörper gebildet. Der Werkstoff Aluminium verringert das Gesamtgewicht wesentlich. Durch die Formgebung des Greifersystems hat sich die Durchbiegung und Verdrehung wesentlich vebessert bei der genannten Gerwichtsverminderung.

Einzelteile des Greifersystems können sich auch bei den größten Beanspruchungen während des Druckbetriebes nicht verziehen, verrutschen oder lösen, da der Aluminiumgrundkörper aus einem Teil gebildet ist. Die Außenform des Greifersystems ist hierbei so gewählt, daß bei gegebenen Abmessungen und Funktionen des Greifersystems eine optimale Biege- und Verdrehsteifigkeit bei einem minimalen Gewicht erreicht worden ist. Das Aluminiumhohlprofil ist an sich geschlossen und mit seinem Flächenträgheitsmoment an die Hauptbelastungsebene angepaßt.

Erreicht wird das, indem die lange Unterseite des trapezförmigen Aluminiumgrundkörpers gegenüber der kräfteaufnehmenden Seite mit den angegossenen Erhebungen, hier den Greiferauflagen, angeordnet ist. Damit werden auch die auftretenden Kräfte während des Umlenkens der Greifersysteme optimal aufgenommen, sowie die Torsionskräfte, die von den Rollenhebeln auf die Greifersysteme wirken. In der Gestaltung der Form des Greifersystems ist die nötige Schattenfreiheit berücksichtigt, so daß an der Druckmaschine die Verwendung von Trocknern Einsatz finden. können. Da die Lagerung der Greiferwelle an dem Aluminiumgrundkorper angegossen ist, erhöht sich die Steifigkeit des Greifersystems noch einmal.

Der Aluminiumgrundkörper weist angegossene Erhebungen auf, die einmal für die Verwendung als Lagerstellen der Greiferwelle dienen und zum zweiten für die Greiferauflagen. Die einfache Bearbeitung des Aluminiumgrundkörpers in zwei Arbeitsgängen führt zu den oben genannten Montagevereinfachungen.

Etwa im Schwerpunkt des Aluminiumgrundkörpers ist über seine gesamte Länge ein eingegossenes Stahlrohr angeordnet. Durch das Einlegen des Stahlrohres konnte auf eine Sandkernherstellung verzichtet werden. Bei diesen Längen- und Querschnittverhältnissen wäre eine solche kaum möglich gewesen. Durch Erwärmung des Stahlrohres vor dem Abgießen konnte weiterhin erreicht werden, daß das Aluminium nicht zu schnell abkühlt und somit keine Lunkerstellen im Gußstück entstehen können. Das Gefüge des Gesamtgusses wird durch die Formgebung, also den ungefähr gleichen Wandstärken über die Gesamtlänge des Gußteiles optimal vergleichmäßigt.

Das Stahlrohr wird regelrecht im Gußteil nach dem Erkalten aufgeschrumpft, da der Ausdehnungskoeffizient von Aluminium um einen wesentlichen Faktor größer ist als der Ausdehnungskoeffizient von Stahl. Das Lösen des Stahlrohres ist auch bei hohen Betriebslaufzeiten nicht möglich. Die Hohlform erhöht die Steifigkeit um einen wesentlichen Betrag gegenüber einer Vollform. Auch geht die oben genannte Gewichtsreduzierung gerade bei hohen Maschinendrehzahlen besonders positiv in das Gesamtverhalten der Druckmaschine durch einen optimalen ruhigen Lauf ein. Die oben genannte Gewichtsreduzierung durch die Formgebung und die Werkstoffwahl in Aluminium ermöglichen es die Druckmaschine mit den heute geforderten maximalen Drehzahlen, d.h. über die 10.000 B/h, laufen zu lassen, ohne daß die Greifersysteme gerade im Umlenkbereich den entstehenden Massenfliehkräften und den daraus resultierenden Belastungen nicht gewachsen wären.

Die angegossenen Erhebungen sind Greiferauflagen. Die Form der Greiferauflagen ist hierbei so gewählt, daß die Kunststofformteile in Richtung der Greiferschließbewegung eingesetzt werden, so daß ein Herausfallen oder Lösen der Kunststofformteile nicht möglich ist, da die Schließbewegung der Greifer die Kunststofformteile immer wieder in ihre gesicherten Endpositionen drückt. Die Kunststofformteile weisen hierfür eine mittige Halbrundführung auf, die die optimale Haltewirkung bei leicher Montierbarkeit erzielt.

Die Greiferwelle wird durch eine in der Mitte geteilte Drehstabfeder vorgespannt. Die beiden Rollenhebel sind durch diese einfache Maßnahme gleichmäßig belastet. Die Halterung der Drehstabfeder wird durch eine spezielle Öffnung in die Greiferwelle eingebaut und am Aluminiumgrundkörper verschraubt.

Als Verbindungslasche ist ein Winkel an der Transportkette befestigt, an dem die Greifersysteme verschraubt sind. Die Montage des einteiligen Aluminiumgrundkörpers erfolgt durch einfaches Verschrauben beider Enden des Aluminiumgrundkörpers mit jeweils zwei Schrauben an dem Winkel der Transportkette. Ein Auswechseln der Greifersysteme wird durch einfaches Lösen der Schrauben erreicht. Die Ketten sind bei der Montage des Aluminiumgrundkörpers fest in der seitlichen Führung der Druckmaschine angeordnet, die Ketten sind also nicht offen, was die Montage der Greifersysteme wesentlich erschweren würde.

Weitere Vorteile der Neuerung gehen aus der nachfolgenden Figurenbeschreibung hervor.

Es zeigt:
Fig. 1 einen Teilausschnitt eines Kettenförderers einer Druckmaschine bestehend aus einer Transportkette und einem daran befestigten Greifersystem,
Fig. 2 ein einstückiges gegossenes Greifersystem mit einem eingelegten Stahlrohr und mehreren angegossenen Erhebungen,
Fig. 3 eine Schnittdarstellung in der Seitenansicht des Greifersystems mit einer Lagerung zum Haltern der Greiferwelle,
Fig. 4 einen Teilausschnitt des Greifersystems im Bereich der Greiferauflagen, in denen Kunststoffteile mit speziellen Halterungen befestigt sind,
Fig. 5 eine Draufsicht auf das Greifersystem mit eingesetzter Greiferwelle,
Fig. 6 eine Schnittdarstellung durch den trapezförmigen Aluminiumgrundkörper.

In der Fig. 1 ist ein Greifersystem 1 für die Auslage einer nicht weiter dargestellten Druckmaschine gezeigt. Das Greifersystem 1 ist an einer Transportkette 2 über Bolzen 3 gehaltert. Die Transportkette 2 ist in den Bereichen, in denen die Greifersysteme 1 vorgesehen sind, mittels Verbindungslaschen 4 verriegelt. Auf der Seite, auf der das Greifersystem 1 angeordnet ist, ist ein Winkel 5 an der Transportkette 2 mittels der Bolzen 3 befestigt. Auf der anderen Seite der Transportkette 2 befindet sich gegenüberliegend die Verbindungslasche 4, die ebenfalls mit den Bolzen 3 an der Transportkette 2 verriegelt ist. Die Verbindungslasche 4 und der Winkel 5 sind somit durch die Bolzen 3 in der Transportkette 2 fest verändert. Das Greifersystem wird in die Druckmaschine montiert, in dem dieses an den Winkeln 5 mit Schrauben 13, 14 verschraubt wird. Die Transportkette 2 ist in besonders einfacher Weise beim Montagevorgang geschlossen. Der Monteur befestigt ein Greifersystem 1 und verschiebt danach die Transportkette 2 lediglich um einen Teilbetrag bis zum nächsten Winkel 5 innerhalb der Transportkette 2 und verschraubt das nächste Greifersystem 1 mit den Schrauben 13, 14 an dem Winkel 5.

Das Greifersystem 1 ist damit optimal an seinen beiden Enden mit den Winkeln 5 gehaltert und die Montage bei geschlossener Transportkette 2 durchführbar. Aus Gewichtsgründen ist das Greifersystem 1 aus einem einteiligen Aluminiumgrundkörper 6 gebildet. Die Montagezeit des Greifersystems 1 reduziert sich auf Grund des einteiligen Aluminiumgrundkörpers 6 wesentlich.

In der Fig. 2 ist der Aluminiumgrundkörper 6 in der Seitenansicht in seiner Gesamtlänge dargestellt. Im Inneren des Aluminiumgrundkörpers 6 ist ein Stahlrohr 9 angeordnet. Das Stahlrohr 9 erhöht die Steifigkeit des Aluminiumgrundkörpers 6 wesentlich. Der Aluminiumgrundkörper 6 weist angegossene Erhebungen 7 auf, die mit Maschinen in einem Arbeitsgang nach dem Gießvorgang auf ihre Endform gebracht werden können. Die Erhebungen 7 sind also Gußstellen nach der Herstellung der Rohform des Aluminiumgrundkörpers 6, die kostengünstig in einem Arbeitsgang bearbeitet werden können.

In der Fig. 3 ist das Greifersystem 1 in der Seitenansicht im Bereich einer Erhebung 8 dargestellt. Die Erhebung 8 ist eine Lagerung 10 für eine Greiferwelle 11. Die Lagerungen 10 werden in einem Arbeitsgang durch Aufbohren der Erhebungen 8 hergestellt. Die Herstellung der Lagerung 10 erfolgt mit einem über die gesamte Länge des Greifersystems 1 fluchtenden Werkzeug, d.h. eine Seite des Greifersystems 1 ist offen, um die Greiferwelle 11 einseitig einbauen zu können und die gegenüberliegende Seite am Greifersystem 1 ist geschlossen. Die offene Seite wird nach dem Einsetzen der Greiferwelle 11 mit einem Verschlußteil 12 stirnseitig verschlossen.

In der Fig. 4 ist die Erhebung 7 am Aluminiumgrundkörper 6 des Greifersystems 1 im Detail dargestellt. In die Erhebung 7 wird ein Halbrundsteg 17 eingefräst, in dem dann ein Gegenprofil in Form eines Kunststofformteiles 16 eingesetzt und verklebt wird. Das Kunststofformteil 16 ist die Greiferunterlage und der nicht weiter dargestellte Greifer kann das Kunststofformteil 16 nicht lösen, da die schiebende Bewegung des Greifers das Kunststofformteil 16 gegen einen Endanschlag einer Halterung 15 drückt. Das Kunststofformteil 16 ist rechtwinkelig ausgebildet und liegt mit der rechtwinkeligen Außenform auf der Halterung 15 auf. Die rechteckige Auflage, der Halbrundsteg 17 und das Verkleben des Kunststofformteiles 16 führt zu einer unlösbaren Greiferunterlage.

In der Fig. 5 ist das Greifersystem 1 mit der eingesetzten Greiferwelle 11 in der Draufsicht dargestellt. Die Greiferwelle 11 ist in den Lagerungen 10 gehaltert. Die Erhebungen 8 versteifen den Aluminiumgrundkörper 6 zusätzlich. In der Darstellung ist die Verteilung der Erhebungen 7 an dem Aluminiumgrundkörper 6 gut zu erkennen. Durch einfache Bearbeitung der Erhebungen 7 sind die Halterungen 15 für die Greiferauflagen, den Kunststofformteilen 16 herstellbar. Das Greifersystem 1 wird an seinen beiden seitlichen Enden mit den Schrauben 13,14 an den Winkeln 5 der Transportkette 2 verschraubt.

In der Fig. 6 ist der trapezförmige Aluminiumgrundkörper 6 dargestellt. Durch die Formwahl sind die Flächenträgheitsmomente den Hauptbelastungsebenen angepaßt. Zentral im Inneren liegt das eingegossene Stahlrohr 9. Die Durchbiegung und Verdrehung des Greifersystems 1 ist durch diese Formgebung und Ausführung als Hohlform mit eingelegtem Stahlrohr 9 wesentlich verringert worden.

## Patentansprüche

1. Kettenförderer für den Ausleger von Druckmaschinen, bei denen die Greifersysteme von Endlostransportketten getragen werden, wobei jedes Greifersystem über Verbindungslaschen, die mittels Bolzen an der Transportkette gehaltert sind, an der Transportkette befestigt ist und aus einem einteiligen, trapezförmigen Aluminiumgrundkörper gebildet ist, dadurch gekennzeichnet, daß der Aluminiumgrundkörper (6) angegossene Erhebungen (7, 8) aufweist, wobei die lange Unterseite des trapezförmigen Aluminiumgrundkörpers (6) gegenüber der kräfteaufnehmenden mit den angegossenen Erhebungen (7) versehenen Seite angeordnet ist und daß etwa im Schwerpunkt des Aluminiumgrundkörpers (6) über seine gesamte Länge ein eingegossenes Stahlrohr (9) angeordnet ist, das annähernd gleiche Abstände zur Außenhülle des Aluminiumgrundkörpers (6) aufweist.

2. Kettenförderer nach Anspruch 1, dadurch gekennzeichnet, daß als Verbindungslasche ein Winkel (5) an der Transportkette (2) befestigt ist, und daß am Winkel (5) die Greifersysteme (1) verschraubt sind.

3. Kettenförderer nach Anspruch 1, dadurch gekennzeichnet, daß die angeossenen Erhebungen (8) zwei Lagerungen (10) für eine Greiferwelle (11) sind, wobei die Positionen der Lagerungen (10) nach dem günstigsten Biegeverhalten der Greiferwelle (11) am Greifersystem (1) angeordnet sind.

4. Kettenförderer nach Anspruch 1 und 3, dadurch gekennzeichnet, daß die Lagerungen (10) von einer Seite des Greifersystems (1) mit einem fluchtenden Werkzeug bearbeitet sind.

5. Kettenförderer nach Anspruch 1, 3 und 4, dadurch gekennzeichnet, daß die Greiferwelle (11) von einer Seite in die Lagerung (11) des Greifersystems (1) eingesetzt ist.

6. Kettenförderer nach Anspruch 1, 3 bis 5, dadurch gekennzeichnet, daß mit einem Verschlußteil (12) die Greiferwelle (11) im Greifersystem (1) verriegelt ist.

7. Kettenförderer nach mindestens einem der vorhergehenden Ansprüche dadurch gekennzeichnet, daß das Greifersystem (1) am Winkel (5) mit zwei Schrauben (13, 14) befestigt ist.

8. Kettenförderer nach mindestens einem der vorhergehenden Ansprüche, dadurch gekennzeichnet, daß die angegossenen Erhebungen (7) Halterungen (15) für Kunststofformteile (16) sind.

9. Kettenförderer nach mindestens einem der vorhergehenden Ansprüche, dadurch gekennzeichnet, daß die Kunststofformteile (16) in den Halterungen (15) verklebt sind.

10. Kettenförderer nach mindestens einem der vorhergehenden Ansprüche dadurch gekennzeichnet, daß die Halterungen (15) Halbrundstege (17) aufweisen, in die die Kunststofformteile (16) eingesetzt sind.

## Revendications

1. Transporteur à chaîne pour la sortie de machines imprimantes, dans lequel les systèmes de pince sont portés par des chaînes de transport sans fin, chaque système de pince étant fixé à la chaîne de transport par des pattes de liaison, qui sont maintenues sur la chaîne de transport au moyen de boulons, et étant formé d'un corps de base en aluminium trapézoïdal en une pièce, caractérisé en ce que le corps de base en aluminium (6) présente des élévations (7, 8) faisant corps avec celui-ci, le grand côté inférieur du corps de base en aluminium trapézoïdal (6) étant agencé vis-à-vis du côté récepteur des forces, muni des élévations (7) venant de matière, et en ce que, à peu près au centre de gravité du corps de base en aluminium (6), un tube d'acier (9) venant de matière est agencé sur toute sa longueur, tube qui présente approximativement les mêmes écartements par rapport à l'enveloppe externe du corps de base en aluminium (6).

2. Transporteur à chaîne selon la revendication 1, caractérisé en ce qu'un coude (5) est fixé à la chaîne de transport (2) en tant que patte de liaison, et en ce que les systèmes de pince (1) sont vissés sur le coude (5).

3. Transporteur à chaîne selon la revendication 1, caractérisé en ce que les élévations (8) venant de matière sont deux emplacements de palier (10) pour un arbre de pince (11), les positions des emplacements de palier (10) étant prévues selon le comportement à la flexion le plus approprié de l'arbre de pince (11) sur le système de pince (1).

4. Transporteur à chaîne selon les revendications 1 et 3, caractérisé en ce que les emplacements de palier (10) sont usinés d'un côté du système de pince (1) par un outil en alignement.

5. Transporteur à chaîne selon les revendications 1, 3 et 4, caractérisé en ce que l'arbre de pince (11) est monté d'un côté dans les emplacements de palier (10) du système de pince (1).

6. Transporteur à chaîne selon les revendications 1, 3 à 5, caractérisé en ce que l'arbre de pince (11) est verrouillé dans le système de pince (1) par une partie de fermeture (12).

7. Transporteur à chaîne selon au moins une des revendications précédentes, caractérisé en ce que le système de pince (1) est fixé au coude (5) par deux vis (13, 14).

8. Transporteur à chaîne selon au moins une des revendications précédentes, caractérisé en ce que les élévations (7) venant de matière sont des fixations (15) pour des pièces préformées (16) en matière synthétique.

9. Transporteur à chaîne selon au moins une des revendications précédentes, caractérisé en ce que les pièces préformées (16) en matière synthétique sont collées dans les fixations (15).

10. Transporteur à chaîne selon au moins une des revendications précédentes, caractérisé en ce que les fixations (15) présentent des âmes demi- rondes (17), dans lesquelles sont montées les pièces préformées (16) en matière synthétique.

## Claims

1. Chain conveyor for the delivery of printing presses in which the gripper system is carried by endless transport chains, wherein each gripper system is fixed to the transport chain by connection members which are mounted by means of pins on the transport chain, and is formed by a one piece trapezium shaped aluminium base body, characterised in that the aluminium base body (6) has cast on elevations (7, 8), wherein the long underside of the trapezium shaped aluminium base body (6) is arranged opposite the force receiving side provided with the cast on elevations (7) and that, substantially at the centre of gravity of the aluminium base body (6), a cast- in steel tube (9) is arranged over its entire length which has substantially the same distances to the outer skin of the aluminium base body (6).

2. Chain conveyor according to Claim 1, characterised in that, as connection member, an angle piece (5) is fixed to the transport chain (2) and that the gripper system (1) is bolted to the angle piece (5).

3. Chain conveyor according to Claim 1, characterised in that the cast on elevations (8) are two mountings (10) for a gripper shaft (11), wherein the positions of the mountings (10) are arranged according to the most favourable bending behaviour of the gripper shaft (11) on the gripper system (1).

4. Chain conveyor according to Claims 1 and 3, characterised in that the mountings (10) are worked from one side of the gripper system (1) with a traversing tool.

5. Chain conveyor according to Claims 1, 3 and 4, characterised in that the gripper shaft (11) is set in from one side in the mounting (11) of the gripper system (1).

6. Chain conveyor according to Claims 1, and 5, characterised in that the gripper shaft (11) is locked in the gripper system (1) with a closure part (12).

7. Chain conveyor according to at least one of the preceding Claims, characterised in that the gripper system (1) is fixed to the angle piece (5) with two bolts (13, 14).

8. Chain conveyor according to at least one of the preceding Claims, characterised in that the cast in elevations (7) are mountings (15) for plastics moulded pieces (16).

9. Chain conveyor according to at least one of the preceding Claims, characterised in that the plastics moulded pieces (16) are adhered in the mountings (15).

10. Chain conveyor according to at least one of the preceding Claims, characterised in that the mountings (15) have half round bars (17) in which the plastics moulded pieces (16) are set.
